# FASCICULE DE BREVET EUROPEEN

(11) **EP 0 374 062 B1**
(45) Date de publication et mention de la délivrance du brevet: **18.03.1992**
(21) Numéro de dépôt: 89420493.2
(22) Date de dépôt: 14.12.1989
(51) Int. Cl.: F26B 3/347

(54) **Procédé et appareil de séchage de l'isolant de papier d'un dispositif électrotechnique à haute tension et applicateur d'énergie des micro-ondes à cet effet**
Verfahren und Vorrichtung zur Trocknung der Papierisolation eines elektrotechnischen Hochspannungsapparates und Mikrowellenenergieapplikationsvorrichtung zu diesem Zweck
Process and apparatus for drying the paper insulation of a high-tension electrotechnical device, and microwave energy applicator for this purpose

(30) Priorité: 15.12.1988 US 284732
(43) Date de publication de la demande: 20.06.1990
(73) Titulaire: HYDRO-QUEBEC, Montréal Québec H2Z 1A4 (CA)
(72) Inventeur: Gervais, Pierre, Brossard Quebec J4Y 1T8 (CA); Duval, Michel, Montreal Quebec H3W 1T8 (CA); Giroux, Marcel, Repentigny Quebec J6A 1N4 (CA)
(74) Mandataire: Ropital-Bonvarlet, Claude

(56) Documents cités:
- DE-A- 3 630 567
- DE-B- 1 278 948
- DE-C- 867 670
- FR-A- 2 448 699
- US-A- 2 740 756
- US-A- 3 430 351

## Description

La présente invention concerne un procédé de séchage, par micro-ondes, d'un isolant de papier à couches multiples, faisant partie d'un dispositif électrotechnique à haute tension, tel qu'une traversée de transformateur. L'invention concerne, également, un applicateur d'énergie des micro-ondes, ainsi qu'un séchoir contenant un tel applicateur, ce dernier ainsi que le séchoir étant destinés à la mise en oeuvre du procédé.

Dans les transformateurs à haute tension, des traversées passent à travers le boîtier métallique, afin de permettre une liaison, par l'extérieur, avec les bornes d'enroulement. Une telle traversée comprend un conducteur enveloppé dans un isolant de papier à couches multiples. L'isolant de papier, ainsi qu'une partie du conducteur, sont logés à l'intérieur d'une enveloppe cylindrique en céramique, fermée hermétiquement et remplie d'huile. L'isolant de papier est donc imbibé de cette huile.

A l'usage, l'humidité s'infiltre à l'intérieur de la traversée par des fissures et des joints de l'enveloppe en céramique. L'eau traverse donc le papier et détruit l'isolation diélectrique. La traversée doit alors être remise en état.

Pour ce faire, il est connu de retirer de l'enveloppe céramique le conducteur avec son isolant de papier pour les mettre dans un four conventionnel. L'inconvénient des fours conventionnels est que le séchage est très long et peut aller jusqu'à un mois. Il s'ensuit qu'un tel séchage est tellement coûteux que les traversées sont jetées et remplacées, le remplacement des traversées étant plus avantageux que leur remise en état par un séchage de l'isolant de papier.

L'objet principal de la présente invention est donc de proposer un moyen rapide et peu couteux de sécher l'isolant de papier des traversées, du type mentionné ci-dessus, au moyen des micro-ondes.

Plus précisément, selon la présente invention, on propose un procédé de séchage d'un isolant diélectrique, perméable à l'eau et aux micro-ondes, faisant partie d'un dispositif électrotechnique comportant un conducteur électrique, interne et allongé, enveloppé dans l'isolant précité infiltré d'eau, le procédé consistant à :
- monter ledit dispositif électrotechnique dans un élément tubulaire creux fait d'un matériau conducteur d'électricité, le conducteur électrique étant coaxial avec ledit élément tubulaire, pour ainsi former une ligne coaxiale de transmission des micro-ondes,
- transmettre des micro-ondes à travers la ligne coaxiale de transmission pour chauffer l'eau infiltrée dans l'isolant diélectrique et la transformer en vapeur d'eau,
- et évacuer la vapeur d'eau à l'extérieur de ladite ligne coaxiale de transmission.

La transformation de l'eau en vapeur d'eau et l'évacuation de cette vapeur à l'extérieur de la ligne de transmission produisent un séchage de l'isolant diélectrique.

L'invention propose, également, un applicateur d'énergie des micro-ondes servant à appliquer l'énergie des micro-ondes à l'eau infiltrée dans un isolant diélectrique, perméable à l'eau et aux micro-ondes, faisant partie d'un dispositif électrotechnique comportant un conducteur électrique interne et allongé, enveloppé dans l'isolant précité, ledit applicateur comprenant :
- un élément tubulaire creux fait d'un matériau conducteur d'électricité,
- des moyens de montage dudit dispositif électrotechnique dans cet élément tubulaire, ledit conducteur électrique étant coaxial avec l'élément tubulaire, de façon à former une ligne coaxiale de transmission des micro-ondes apte à propager les micro-ondes à travers l'isolant diélectrique pour ainsi appliquer l'énergie des micro-ondes à l'eau infiltrée.

La présente invention concerne, en outre, un appareil de séchage d'un isolant diélectrique, perméable à l'eau et aux micro-ondes, faisant partie d'un dispositif électrotechnique comportant un conducteur électrique interne et allongé, enveloppé dans l'isolant précité infiltré d'eau, cet appareil comprenant :
- un élément tubulaire creux fait d'un matériau conducteur d'électricité,
- des moyens de montage dudit dispositif électrotechnique dans cet élément tubulaire, ledit conducteur électrique étant coaxial avec ledit élément tubulaire, de façon à former une ligne coaxiale de transmission des micro-ondes,
- des moyens de propagation des micro-ondes à travers la ligne coaxiale de transmission, et donc à travers l'isolant diélectrique, pour chauffer ladite eau infiltrée dans l'isolant diélectrique et la transformer en vapeur d'eau,
- et des moyens pour évacuer la vapeur d'eau à l'extérieur de ladite ligne coaxiale de transmission des micro-ondes.

Ainsi, la transformation de l'eau en vapeur d'eau et l'évacuation de la vapeur hors de la ligne de transmission produisent un séchage de l'isolant diélectrique.

Le séchage par micro-ondes de l'isolant d'un dispositif électrotechnique, du genre mentionné ci-dessus, est rapide et peu couteux, de sorte qu'il devient plus avantageux de remettre en état le dispositif électrotechnique par séchage de son isolant diélectrique, plutôt que de le remplacer.

On peut améliorer l'efficacité du séchage de l'isolant en obturant les deux extrémités de la ligne coaxiale de transmission des micro-ondes au moyen de deux fenêtres à micro-ondes pour ainsi obtenir une enceinte étanche à l'air. La vapeur d'eau qui se forme, à l'intérieur de la ligne de transmission, peut être évacuée au moyen d'une pompe à vide ou d'un piège cryogénique. Les objets, avantages et autres caractéristiques de la présente invention apparaîtront plus clairement à la lecture de la description non limitative qui suit, de réalisations préférentielles en faisant référence aux dessins annexés.
La **fig. 1** représente, sous la forme d'un diagramme synoptique, un premier mode de réalisation d'un appareil de séchage d'un isolant de papier selon l'invention, incluant un applicateur d'énergie des micro-ondes.
La **fig. 2A** est une vue en coupe longitudinale de l'applicateur d'énergie des micro-ondes faisant partie de l'appareil de séchage de la **fig. 1**, comportant deux fenêtres à micro-ondes disposées, respectivement, à ses extrémités, cette vue étant prise suivant la ligne **C-C** de la **fig. 2B**.
La **fig. 2B** est une vue en coupe transversale de l'applicateur d'énergie à micro-ondes de la **fig. 2A** prise suivant la ligne **A-A** de cette figure.
La **fig. 2C** est une autre vue en coupe transversale de l'applicateur d'énergie à micro-ondes de la **fig. 2A** prise suivant la ligne **B-B** de cette dernière figure.
La **fig. 3**, apparaissant sur la même planche de dessins que la **fig. 1**, représente, sous la forme d'un diagramme synoptique, un second mode de réalisation d'un appareil de séchage d'un isolant de papier selon la présente invention.

Dans les différentes figures des dessins, les éléments correspondants sont désignés par les mêmes signes de référence.

Les deux appareils de séchage d'un isolant de papier, illustrés dans les **fig. 1** et **3**, comportent chacun un applicateur **1** d'énergie des micro-ondes. L'applicateur **1** a une première extrémité qui est relié à une première fenêtre **2** à micro-ondes et une seconde extrémité qui est reliée à une seconde fenêtre **3** à micro-ondes.

La structure de l'applicateur **1** et des fenêtres **2** et **3** apparaît en détail dans les **fig. 2A, 2B** et **2C**.

Plus précisément, l'applicateur **1** comprend d'abord un élément **4** métallique tubulaire, conducteur d'électricité, à savoir un cylindre circulaire en coupe transversale, dans lequel est montée la traversée dont l'isolant doit être séché.

Dans l'exemple illustré, la traversée **5** est conçue pour être utilisée dans un transformateur à haute tension. Une telle traversée **5** comporte un conducteur **6** métallique, à savoir un tube allongé creux dont les extrémités sont filetées extérieurement pour permettre une liaison électrique. Le conducteur **6** est droit et cylindrique, c'est-à-dire circulaire en coupe transversale. Il est, d'autre part, isolé au moyen d'un isolant diélectrique **7** de papier à couches multiples, enveloppant ledit conducteur **6**. Comme on peut le voir dans la **fig. 2A**, une extrémité de l'isolant **7** de papier à couches multiples est perpendiculaire au conducteur **6**, alors que l'autre extrémité de l'isolant est conique. Bien entendu, la traversée **5** a été retirée de son enveloppe en céramique et, comme on l'a dit ci-dessus, son isolant de papier est imprégné d'huile, mais contient, également, de l'eau qui s'y est infiltrée.

Il est important que le cylindre **4** et le conducteur **6** soient coaxiaux d'une façon aussi précise que possible. Dans ce but, la traversée **5** est maintenue en position à l'intérieur du cylindre **4** au moyen de deux supports terminaux annulaires **8** et **9**, intercalés entre l'isolant de papier **7** et la surface interne du cylindre **4**. Les deux supports **8** et **9** sont faits en un matériau diélectrique perméable aux micro-ondes et sont pourvus de passages, tels que **9′** à la **fig. 2B**, traversant de part en part chaque support lorsque les supports **8** et **9** sont insérés entre le cylindre **4** et l'isolant de papier **7** de la traversée.

Il s'ensuit que le cylindre métallique **4** et le conducteur **6** forment une ligne coaxiale de transmission des micro-ondes, apte à propager les micro-ondes. Plus précisément, le conducteur **6** constitue le conducteur interne de la ligne, le cylindre **4**, le conducteur externe de la même ligne et l'isolant de papier **7** agit comme diélectrique dans la ligne coaxiale de transmission.

Le cylindre **4** est pourvu d'un conduit d'échappement supérieur et vertical **10**, de deux conduits d'échappement inférieurs et verticaux **11** et **12** et de même que de deux raccords terminaux à collet **13** et **14**.

L'applicateur **1** d'énergie à micro-ondes comprend, en outre, deux ensembles de transition coaxial-à-coaxial **15** et **16** prévus à ses extrémités respectives. Chacun des ensembles de transition **15**, **16** comprend un tronçon de guide d'ondes tronconique **17**, **18** (conducteur externe), de section transversale circulaire et un conducteur interne conique **19**, **20** coaxial au tronçon de guide d'ondes **17**, **18** et, également, de section transversale circulaire.

Le tronçon de guide d'ondes **17** est pourvu d'un raccord à collet **21** à son extrémité rapprochée et d'un autre raccord à collet **26** à son extrémité éloignée, les deux raccords étant conventionnels. De la même façon, le tronçon **18** de guide d'ondes est muni d'un raccord à collet **23** à son extrémité rapprochée et d'un autre raccord à collet **24** à son extrémité éloignée, les deux raccords étant conventionnels. Les raccords à collet **13** et **21** sont fixés ensemble pour réaliser entre eux un joint étanche à l'air. Un joint étanche à l'air est aussi obtenu entre les raccords à collet **14** et **23** du cylindre **4** et du tronçon de guide d'ondes **18**. La réalisation de tels joints est bien connue de l'homme du métier et il n'est pas, par conséquent, nécessaire de préciser davantage.

Comme le montre la **fig. 2A**, le conducteur interne **19** est muni d'une goupille **19′,** à son extrémité rapprochée, cette goupille **19′** étant insérée sous pression dans l'extrémité correspondante du tube creux **6**. De même, le conducteur interne **20** est muni d'une goupille **20′,** à son extrémité rapprochée, laquelle goupille **20′** est, également, insérée sous pression dans l'autre extrémité du tube creux **6**. Ainsi les conducteurs internes **19** et **20** sont montés sur le tube creux **6**, conducteur d'électricité.

La fenêtre **2** à micro-ondes comporte un tronçon **27** de guide d'ondes standard de 50 Ω, de section transversale circulaire qui comporte, à son extrémité rapprochée, un raccord à collet **28** standard, fixé au raccord à collet **26**, pour réaliser un joint étanche à l'air entre les raccords **26** et **28**. Le tronçon **27** de guide d'ondes comporte, en plus, un raccord à collet **29** standard à son extrémité éloignée. De la même façon, la fenêtre **3** à micro-ondes comporte un tronçon **30** de guide d'ondes circulaire standard de 50 Ω ayant un raccord à collet **31** standard, à son extrémité rapprochée, fixé au raccord à collet **24**. Egalement, un joint étanche à l'air est formé entre les raccords à collet **24** et **31**. Le tronçon **30** de guide d'ondes possède, évidemment, un raccord à collet **32** standard à son extrémité éloignée.

Chacune des deux fenêtres à micro-ondes **2**, **3** a aussi un conducteur central interne **33**, **34** coaxial au tronçon **27**, **30** de guide d'ondes et de section transversale circulaire et constante. L'extrémité creuse, rapprochée de chaque conducteur **33**, **34**, est forcée à l'intérieur d'un trou coaxial creusé dans l'extrémité éloignée des conducteurs coniques internes **19**, **20**, de façon que le conducteur **33**, **34** soit fixé au conducteur **19**, **20**.

Chaque fenêtre **2**, **3** comporte, en plus, une butée annulaire **35**, **36**, réalisée en un matériau diélectrique perméable aux micro-ondes. Chaque butée **35**, **36** peut être glissée longitudinalement à l'intérieur du tronçon de guide d'ondes **27**, **30** et ainsi autour du conducteur interne **33**, **34**. Un premier joint torique **37**, **38** rend étanche le joint entre la butée **35**, **36** et l'alésage du tronçon de guide d'ondes **27**, **30**, tandis qu'un second joint torique **39**, **40** rend étanche le joint entre la butée **35**, **36** et le conducteur interne **33**, **34**. La butée **35**, **36** maintient le conducteur **33**, **34** coaxial avec le tronçon **27**, **30** de guide d'ondes et sa position à l'intérieur du tronçon de guide d'ondes est ajustée de façon à obtenir un coefficient de réflexion optimal qui soit aussi faible que possible.

Comme on pourra en juger, la fenêtre **2**, l'ensemble de transition **15**, le cylindre **4**, le conducteur **6**, l'ensemble de transition **16** et la fenêtre **3** constituent, globalement, une ligne coaxiale de transmission des micro-ondes, capable de propager les micro-ondes dont le conducteur externe est constitué par les tronçons coaxiaux de guide d'ondes **27** et **17**, le cylindre **4** et les tronçons **18** et **30** de guide d'ondes et dont le conducteur interne est constitué par les conducteurs **33**, **19**, **6**, **20** et **34** alignés sur un axe commun.

La fonction de l'ensemble de transition **15** est d'adapter l'impédance de la fenêtre **2** à l'impédance de la ligne coaxiale de transition formée par le cylindre **4** et le conducteur **6**. Dans ce but, le diamètre interne du tronçon de guide d'ondes **17** croît graduellement depuis le diamètre interne du tronçon de guide d'ondes **27** jusqu'au diamètre interne du cylindre **4**, tandis que le conducteur conique interne **19** voit son diamètre externe augmenter graduellement, depuis celui du conducteur **33** jusqu'à celui du conducteur **6**.

L'ensemble de transition **16** adapte, de la même façon, l'impédance de la ligne coaxiale de transmission formée par le cylindre **4** et le conducteur **6** à celle de la fenêtre à micro-ondes **3**. Dans ce but, le diamètre interne du tronçon de guide d'ondes **18** décroît graduellement depuis le diamètre interne du cylindre **4** jusqu'au diamètre interne du tronçon de guide d'ondes **30**, tandis que le conducteur conique interne **20** voit aussi son diamètre externe décroître graduellement, depuis celui du conducteur **6** jusqu'à celui du conducteur **34**.

L'adaptation d'impédances, au moyen des ensembles de transition **15** et **16**, empêche la formation d'une onde stationnaire dans la ligne coaxiale de transmission des micro-ondes qui comprend la fenêtre **2**, l'ensemble de transition **15**, le cylindre **4**, le conducteur **6**, l'ensemble de transition **16** et la fenêtre **3**, due aux réflexions que causerait l'absence d'une telle adaptation d'impédances. Une onde stationnaire de cette nature présente des maximums et des minimums et provoquerait un chauffage non uniforme de l'eau dans l'isolant de papier.

Ainsi, les fenêtres **2** et **3**, les ensembles de transition **15** et **16**, le cylindre **4** et le conducteur **6** délimitent une enceinte annulaire étanche à l'air.

Comme on peut le voir à la **fig. 1**, l'appareil de séchage de l'isolant de papier comporte une source haute puissance **41** de micro-ondes, constituée, avantageusement, par un générateur à magnétron. Les micro-ondes, provenant de la source **41**, sont transmises à la fenêtre **2** au moyen d'un dispositif de transition guide d'ondes-à-coaxial conventionnel (non illustré), relié au raccord à collet standard **29** du tronçon de guide d'ondes **27** (**fig. 2A**). Les micro-ondes, provenant de la source **41**, traversent la fenêtre **2**, l'applicateur **1** et la fenêtre **3** et sont transmises à une charge adaptée **42** à travers un dispositif de transition coaxial-à-guide d'ondes conventionnel (non illustré) fixé au raccord standard **32** (**fig. 2A**). La charge **42** étant adaptée, il ne se produit pas de réflexion, puisque la charge absorbe alors toute l'énergie des micro-ondes qui se propagent à travers les fenêtres **2** et **3** et à travers l'applicateur **1**, sans être absorbées par l'eau elle-même. Il s'ensuit qu'il ne se forme pas d'onde stationnaire dans l'applicateur **1**, de sorte que l'eau est chauffée uniformément partout dans l'isolant de papier **7**, en raison d'une distribution uniforme du champ électrique dans la ligne de transmission.

Dans la **fig. 3**, la source haute puissance de micro-ondes **41** transmet des micro-ondes à la fenêtre **2**, à travers un circulateur **45** relié à la fenêtre **2**, par le biais d'un dispositif de transition guide d'ondes-à-coaxial (non illustré) qui est fixé au raccord à collet standard **29** (**fig. 2A**). Les micro-ondes se propagent à travers la fenêtre **2**, l'applicateur **1** et la fenêtre **3** et sont transmises à un court-circuit réglable **47** relié au raccord à collet **32** (**fig. 2A**) du tronçon de guide d'ondes **30**, par le biais d'un dispositif de transition coaxial-à-guide d'ondes conventionnel (non illustré). Les micro-ondes qui atteignent le court-circuit **47** sont réfléchies et transmises à une charge adaptée **46** à travers la fenêtre **3**, l'applicateur **1**, la fenêtre **2** et le circulateur **45**. Une onde stationnaire avec des maximums et des minimums est donc produite à l'intérieur de la ligne coaxiale constituée par le cylindre **4** et le conducteur **6**. On déplace le court-circuit **47** pour déplacer les minimums et maximums de l'onde stationnaire dans l'applicateur **1**, afin d'obtenir un chauffage de l'eau qui soit uniforme dans l'isolant **7** de papier. Bien entendu, l'énergie des micro-ondes, atteignant la charge adaptée **46**, est absorbée par celle-ci, sans réflexion sensible des micro-ondes.

Les micro-ondes, qui se propagent à travers la ligne coaxiale de transmission formée par le cylindre **4** et le conducteur **6**, font osciller les molécules d'eau dans l'isolant de papier **7**. L'eau est ainsi chauffée et transformée en vapeur d'eau. Dans chacun des modes de réalisation des **fig. 1** et **3**, une pompe à vide **43** aspire la vapeur d'eau ainsi produite par le biais du conduit d'échappement supérieur **10** de la **fig. 2A**, afin d'améliorer et d'accélérer le processus de séchage, en forçant l'évacuation de la vapeur d'eau de l'enceinte étanche à l'air. Il est donc important que les joints toriques **37**, **38**, **39** et **40** et les paires de raccords à collet **26**, **28** ; **13**, **21** ; **14**, **23** et **24**, **31** créent des joints étanches à l'air, afin d'obtenir une enceinte étanche à l'air dont il est question ci-dessus. L'huile, qui imprègne l'isolant de papier **7**, est aussi chauffée par les micro-ondes et par la vapeur d'eau, de sorte que sa fluidité augmente et qu'elle s'écoule par gravité vers un piège à huile **44**, par le biais de deux conduits d'échappement inférieurs **11** et **12**, ceci étant vrai pour les deux modes de réalisation des **fig. 1** et **3**.

Les passages, tels que **9′**, pratiqués à travers les supports **8** et **9**, permettent l'écoulement de la vapeur d'eau et de l'huile depuis les ensembles de transition **15** et **16** vers les conduits respectifs d'échappement **10**, **11** et **12**.

La pompe à vide **43** peut être remplacée par un piège cryogénique utilisant l'azote liquide (**N₂**) ou le dioxyde de carbone (**CO₂**), un tel piège cryogénique étant, évidemment, bien connu dans la technique.

Dans chacun des modes de réalisation des **fig. 1** et **3**, l'isolant de papier **7** est séché rapidement par les micro-ondes, le temps de séchage se comptant en heures plutôt qu'en jours, comme c'est le cas pour le séchage dans des fours conventionnels. Le séchage de l'isolant **7** devient économique et la remise en état à prix réduit des traverses de transformateurs à haute tension est, par conséquent, possible.

La ligne de transmission des micro-ondes, formée par le cylindre **4** et le conducteur **6** étant coaxiale, le mode **TEM** dominant de propagation des micro-ondes est particulièrement efficace pour ce qui est de sécher uniformément l'isolant de papier, puisque les micro-ondes sont distibuées uniformément dans l'espace annulaire se trouvant entre le conducteur **6** et le cylindre **4**, de sorte que l'eau se trouve chauffée uniformément dans l'isolant **7**.

La fréquence des micro-ondes est importante en ce que leur longueur d'onde doit être proche du diamètre interne du cylindre **4**, de façon à obtenir une propagation selon le mode **TEM** dominant.

Il arrive souvent qu'un blindage métallique cylindrique **48**, illustré en lignes brisées sur la **fig. 2A**, soit prévu dans l'isolant de papier **7**. Dans ce cas, il se forme deux lignes de transmission coaxiales et parallèles, la première étant constituée par le conducteur **6** et le blindage **48**, tandis que la seconde est constituée par le blindage **48** et le cylindre **4**. On peut aussi utiliser la présente invention pour sécher l'isolant de papier à couches multiples, mais on doit alors procéder à une adaptation appropriée des impédances en utilisant les ensembles de transition **15** et **16** et, éventuellement, des vis de réglage.

La présente invention peut être utilisée pour sécher l'isolant de papier à couches multiples des traversées de transformateur à haute tension ou de tout autre dispositif électrotechnique à haute tension, à condition qu'elles comportent un conducteur interne central autour duquel l'isolant de papier à couches multiples est enroulé et qu'un tel conducteur puisse être utilisé comme conducteur interne d'une ligne coaxiale de transmission des micro-ondes. Le conducteur central du dispositif électrotechnique ne doit pas nécessairement être droit. En fait, il peut être quelque peu courbé, à condition que l'élément tubulaire **4** soit courbé de façon semblable pour former la ligne coaxiale de transmission des micro-ondes requise. Le conducteur central du dispositif peut aussi présenter des discontinuités, à condition que l'on procède à une adaptation d'impédances appropriée.

La présente invention peut aussi être utilisée pour un isolant diélectrique autre que le papier, à condition qu'un tel isolant soit perméable à l'eau et aux micro-ondes.

## Revendications

1. Procédé de séchage d'un isolant diélectrique, perméable à l'eau et aux micro-ondes, faisant partie d'un dispositif électrotechnique (**5**) comportant un conducteur électrique (**6**) interne et allongé, enveloppé dans ledit isolant infiltré d'eau,
caractérisé en ce qu'il consiste à :
- monter ledit dispositif électrotechnique (**5**) dans un élément tubulaire creux (**4**) réalisé en un matériau conducteur d'électricité, le conducteur électrique (**6**) étant coaxial avec ledit élément tubulaire (**4**) pour ainsi former une ligne coaxiale (**15**) de transmission des micro-ondes,
- transmettre des micro-ondes à travers la ligne coaxiale de transmission pour chauffer l'eau infiltrée dans l'isolant diélectrique (**7**) et la transformer en vapeur d'eau,
- et évacuer la vapeur d'eau à l'extérieur de ladite ligne (**15**) coaxiale de transmission, l'eau étant ainsi transformée en vapeur d'eau et évacuée à l'extérieur de la ligne de transmission pour sécher l'isolant diélectrique.

2. Procédé de séchage d'un isolant diélectrique selon la revendication 1, caractérisé en ce que l'étape, consistant à évacuer la vapeur d'eau, comporte une étape consistant à aspirer la vapeur d'eau à l'extérieur de la ligne coaxiale de transmission de micro-ondes.

2. Procédé de séchage d'un isolant diélectrique selon la revendication 1, caractérisé en ce que l'étape, consistant à transmettre les micro-ondes, comprend des étapes consistant à :
- produire, dans ladite ligne coaxiale de transmission, une onde stationnaire ayant des maximums et des minimums,
- et déplacer ces maximums et ces minimums de l'onde stationnaire le long de la ligne de transmission, afin de chauffer de façon uniforme l'eau dans l'isolant diélectrique (**7**).

4. Procédé de séchage d'un isolant diélectrique selon la revendication 1, où l'isolant diélectrique est imprégné d'huile, caractérisé en ce qu'il comporte, en outre, une étape consistant à évacuer l'huile de l'isolant diélectrique (**7**) à l'extérieur de ladite ligne de transmission.

5. Applicateur d'énergie de micro-ondes servant à appliquer l'énergie des micro-ondes à l'eau infiltrée dans un isolant diélectrique perméable à l'eau et aux micro-ondes, faisant partie d'un dispositif électro-technique comportant un conducteur électrique interne et allongé, enveloppé dans ledit isolant diélectrique, caractérisé en ce qu'il comprend :
- un élément tubulaire creux (**4**) réalisé en un matériau conducteur d'électricité,
- et des moyens de montage dudit dispositif électrotechnique (**5**) dans cet élément tubulaire, de manière que le conducteur électrique (**6**) soit coaxial avec l'élément tubulaire (**4**) pour former une ligne coaxiale de transmission des micro-ondes apte à propager les micro-ondes à travers l'isolant diélectrique (**7**), en vue d'appliquer l'énergie des micro-ondes à l'eau infiltrée.

6. Applicateur d'énergie des micro-ondes selon la revendication 5, caractérisé en ce que les moyens de montage du dispositif comportent des supports annulaires (**8**, **9**) insérés entre l'élément tubulaire (**4**) et le dispositif électrotechnique (**5**), ces supports étant réalisés en un matériau diélectrique perméable aux micro-ondes et présentant des passages (**9′)** qui s'étendent d'un côté à l'autre des supports lorsque ceux-ci sont insérés entre le dispositif **(5**) et l'élément tubulaire (**4**).

**7.** Applicateur d'énergie des micro-ondes selon la revendication 5, caractérisé en ce que la ligne coaxiale de transmission, formée par le conducteur allongé (**6**) et l'élément tubulaire (**4**), possède une première et une seconde extrémités et en ce qu'il comporte, en outre :
- un premier ensemble de transition coaxial-à-coaxial (**15**) ayant une première extrémité et ayant une seconde extrémité reliée à la première extrémité de la ligne de transmission,
- et un second ensemble de transition coaxial-à-coaxial (**16**) ayant une première extrémité et ayant une seconde extrémité reliée à la seconde extrémité de la ligne coaxiale de transmission des micro-ondes.

**8.** Applicateur d'énergie des micro-ondes selon la revendication 7, caractérisé en ce que la première extrémité du premier ensemble de transition (**15**) est obturée au moyen d'une première fenêtre à micro-ondes (**2**) et la première extrémité du second ensemble de transition (**16**) est obturée au moyen d'une seconde fenêtre à micro-ondes (**3**), la ligne coaxiale de transmission des micro-ondes incluant le conducteur électrique allongé (**6**), l'élément tubulaire (**4**), le premier et le second ensembles de transition (**15**, **16**) et la première et seconde fenêtres (**2**, **3**) qui définissent ensemble une enceinte étanche à l'air.

**9.** Applicateur d'énergie des micro-ondes selon la revendication 8, caractérisé en ce que :
- l'élément tubulaire (**4**) est circulaire en section transversale et a un diamètre interne déterminé,
- le conducteur électrique (**6**) du dispositif électrotechnique est, également, circulaire en section transversale et a un diamètre externe déterminé,
- chacune des fenêtres (**2**, **3**) comporte :
. un tronçon de guide d'ondes circulaire (**27**, **30**) ayant un diamètre interne déterminé,
. un conducteur central allongé (**33**, **34**) de section transversale circulaire, coaxial au tronçon de guide d'ondes circulaire et ayant un diamètre externe déterminé,
. et une butée annulaire (**35**, **36**) apte à glisser dans le tronçon circulaire de guide d'ondes (**27**, **30**) et sur le conducteur central de la fenêtre, cette butée étant en matériau diélectrique perméable aux micro-ondes,
- et chacun des ensembles de transition (**15**, **16**) comporte :
. un tronçon de guide-d'ondes tronconique (**17**, **18**), de section transversale circulaire, interposé entre le tronçon de guide d'ondes de la fenêtre correspondante et l'élément tubulaire creux et ayant un diamètre interne variant graduellement depuis le diamètre interne de l'élément tubulaire jusqu'au diamètre interne dudit tronçon circulaire de guide d'ondes de la fenêtre,
. et un conducteur électrique interne et conique (**19**, **20**) de section transversale circulaire, interposé entre le conducteur électrique du dispositif électrotechnique et le conducteur central de la fenêtre correspondante et ayant un diamètre externe variant graduellement depuis le diamètre externe du conducteur du dispositif électrotechnique jusqu'au diamètre externe du conducteur central de la fenêtre à micro-ondes.

10**.** Applicateur d'énergie des micro-ondes selon la revendication 9, caractérisé en ce que chacune des fenêtres à micro-ondes (**2**, **3**) comporte un premier joint torique (**37**, **38**) constituant un joint d'étanchéité entre sa butée (**35**, **36**) et son tronçon circulaire de guide d'ondes (**27**, **30**) et un second joint torique (**39**, **40**) constituant un joint d'étanchéité entre sa butée annulaire (**35**, **36**) et son conducteur central (**33**, **34**).

11**.** Applicateur d'énergie des micro-ondes selon la revendication 5, caractérisé en ce que ladite ligne coaxiale de transmission comporte une première et une seconde extrémités obturées par une première et une seconde fenêtres à micro-ondes, respectivement.

12**.** Applicateur d'énergie des micro-ondes selon la revendication 11, caractérisé en ce que l'élément tubulaire (**4**) est pourvu d'un conduit d'échappement (**10**) servant à évacuer la vapeur d'eau hors de ladite ligne coaxiale de transmission des micro-ondes, l'eau infiltrée étant transformée en vapeur d'eau, suite à une application de l'énergie des micro-ondes.

13. Applicateur d'énergie des micro-ondes selon la revendication 5, caractérisé en ce que l'isolant diélectrique (**7**) est imprégné d'huile et en ce que l'élément tubulaire (**4**) est muni d'au moins un conduit d'échappement de fond par lequel l'huile ayant une fluidité accrue, provenant de l'isolant, est évacuée par gravité vers un piège à huile (**44**).

14. Appareil de séchage d'un isolant diélectrique perméable à l'eau et aux micro-ondes, faisant partie d'un dispositif électrotechnique comportant un conducteur électrique interne et allongé, enveloppé dans l'isolant précité infiltré d'eau,
caractérisé en ce qu'il comprend :
- un élément tubulaire creux (**4**) fait d'un matériau conducteur d'électricité,
- des moyens de montage dudit dispositif électrotechnique (**5**) dans cet élément tubulaire, ledit conducteur électrique (**6**) étant coaxial avec l'élément tubulaire (**4**), de façon à former une ligne coaxiale de transmission des micro-ondes,
- des moyens de propagation des micro-ondes à travers la ligne coaxiale de transmission et donc à travers l'isolant diélectrique, pour chauffer ladite eau infiltrée dans l'isolant diélectrique (**7**) et la transformer en vapeur d'eau,
- et des moyens (**10**, **43**) pour évacuer la vapeur d'eau à l'extérieur de ladite ligne coaxiale de transmission des micro-ondes, une transformation de l'eau en vapeur d'eau et une évacuation de ladite vapeur d'eau hors de ladite ligne de transmission produisant un séchage dudit isolant diélectrique.

15. Appareil de séchage d'un isolant diélectrique selon la revendication 14, caractérisé en ce que les moyens de propagation des micro-ondes comportent :
- une source de micro-ondes (**41**) à haute puissance, émettant des micro-ondes et reliée à une première extrémité de ladite ligne coaxiale de transmission de micro-ondes,
- et une charge adaptée (**42**), reliée à une seconde extrémité de ladite ligne coaxiale, de sorte que, en opération, les micro-ondes sont transmises de ladite source de micro-ondes à haute puissance à la charge adaptée en passant à travers ladite ligne coaxiale de transmission, l'énergie des micro-ondes qui n'est pas absorbée par l'eau infiltrée dans l'isolant diélectrique étant absorbée par la charge adaptée, afin d'empêcher une réflexion des micro-ondes au niveau de ladite charge et la formation d'une onde stationnaire dans ladite ligne coaxiale de transmission des micro-ondes.

16. Appareil de séchage d'un isolant diélectrique selon la revendication 14, caractérisé en ce que les moyens de propagation des micro-ondes à travers la ligne coaxiale de transmission comportent :
- une source de micro-ondes (**41**) à haute puissance pour émettre des micro-ondes,
- un circulateur de micro-ondes (**45**) interposé entre une première extrémité de la ligne de transmission et ladite source de micro-ondes,
- un court-circuit de guide d'ondes (**47**) relié à une seconde entrée de la ligne coaxiale de transmission de micro-ondes,
- et une charge adaptée (**46**) reliée au circulateur (**45**), de sorte que, en opération, les micro-ondes sont transmises au court-circuit en provenance de ladite source de micro-ondes à haute puissance en passant à travers le circulateur et la ligne coaxiale de transmission, lesdites micro-ondes sont réfléchies par le court-circuit de guide d'ondes et transmises à la charge adaptée en passant à travers ladite ligne coaxiale de transmission et le circulateur, l'énergie des micro-ondes atteignant la charge adaptée étant absorbée par celle-ci et une onde stationnaire ayant des maximums et des minimums étant créée à l'intérieur de ladite ligne coxiale de transmission des micro-ondes lorsque les micro-ondes sont réfléchies par le court-circuit.

17. Appareil de séchage d'un isolant diélectrique selon la revendication 16, caractérisé en ce que ledit court-circuit de guide d'ondes (**47**) est un court-circuit ajustable qui peut être déplacé pour changer la position des maximums et des minimums de l'onde stationnaire dans la ligne coaxiale de transmission, afin d'obtenir que l'eau infiltrée dans l'isolant diélectrique soit chauffée uniformément.

18. Appareil de séchage d'un isolant diélectrique selon la revendication 14, caractérisé en ce que les moyens d'évacuation (**10**, **43**) de la vapeur d'eau comprennent des moyens (**43**) pour aspirer ladite vapeur d'eau.

## Patentansprüche

1. Verfahren zum Trocknen eines dielektrischen Isoliermaterials, das für Wasser und für Mikrowellen durchlässig ist und einen Teil einer elektrotechnischen Einrichtung (5) bildet, die einen inneren und langgestreckten elektrischen Leiter aufweist, der mit dem mit Wasser durchfeuchteten Isoliermaterial ummantelt ist,
dadurch gekennzeichnet, daß es umfaßt:
- Anbringen der elektrotechnischen Einrichtung (5) in einem aus einem elektrisch leitenden Material verwirklichten hohlen Rohrelement (4), wobei der elektrische Leiter zu dem Rohrelement (4) koaxial ist, um so eine koaxiale Leitung (15) zur Übertragung von Mikrowellen auszubilden,
- Übertragen von Mikrowellen über die koaxiale Übertragungsleitung, um das Wasser, mit dem das dielektrische Isoliermaterial (7) durchfeuchtet ist, zu erhitzen und in Wasserdampf umzuwandeln,
- und Entleeren des Wasserdampfes in das Äußere der koaxialen Übertragungsleitung (15), wobei das Wasser auf diese Weise in Wasserdampf umgewandelt und in das Äußere der Übertragungsleitung entleert wird, um das dielektrische Isoliermaterial zu trocknen.

2. Verfahren zum Trocknen eines dielektrischen Isoliermaterials gemäß Anspruch 1, dadurch gekennzeichnet, daß der das Entleeren des Wasserdampfes umfassende Schritt einen Schritt aufweist, der im Absaugen des Wasserdampfes in das Äußere der koaxialen Mikrowellen-Übertragungsleitung besteht.

3. Verfahren zum Trocknen eines dielektrischen Isoliermaterials gemäß Anspruch 1, dadurch gekennzeichnet, daß der das Übertragen der Mikrowellen umfassende Schritt die Schritte
- des Erzeugens einer stationären Welle mit Maxima und Minima in der koaxialen Übertragungsleitung
- und des Verschiebens dieser Maxima und dieser Minima der stationären Welle entlang der Übertragungsleitung, um das Wasser im dielektrischen Isoliermaterial (7) gleichmäßig zu erhitzen, umfaßt.

4. Verfahren zum Trocknen eines dielektrischen Isoliermaterials gemäß Anspruch 1, in dem das dielektrische Isoliermaterial mit Öl imprägniert ist, dadurch gekennzeichnet, daß es außerdem einen Schritt des Entleerens des Öls des dielektrischen Isoliermaterials (7) in das Äußere der Übertragungsleitung umfaßt.

5. Einrichtung zum Einbringen von Mikrowellenenergie, die dazu dient, Mikrowellenenergie in das Wasser einzubringen, mit dem ein dielektrisches Isoliermaterial durchfeuchtet ist, welches für Wasser und Mikrowellen durchlässig ist und einen Teil einer elektrotechnischen Einrichtung bildet, die einen inneren und langgestreckten Leiter umfaßt, der von dem dielektrischen Isoliermaterial ummantelt ist, dadurch gekennzeichnet, daß sie umfaßt:
- ein hohles Rohrelement (4), das aus einem elektrisch leitenden Material verwirklicht ist,
- und Mittel zum Anbringen der elektrotechnischen Einrichtung (5) in diesem Rohrelement, derart, daß der elektrische Leiter (6) zum Rohrelement (4) koaxial ist, um eine koaxiale Übertragungsleitung für Mikrowellen auszubilden, die dazu geeignet ist, die Mikrowellen durch das dielektrische Isoliermaterial (7) auszubreiten, um die Mikrowellenenergie in das eingesickerte Wasser einzubringen.

6. Einrichtung zum Einbringen von Mikrowellenenergie gemäß Anspruch 5, dadurch gekennzeichnet, daß die Mittel zum Anbringen der elektrotechnischen Einrichtung ringförmige Halterungen (8, 9) umfassen, die in das Rohrelement (4) und in die elektrotechnische Einrichtung (5) eingesetzt sind, wobei diese Halterungen aus einem für Mikrowellen durchlässigen dielektrischen Material verwirklicht sind und Durchlässe (9′) aufweisen, die sich von einer Seite zur anderen Seite der Halterungen erstrecken, wenn diese zwischen die elektrotechnische Einrichtung (5) und das Rohrelement (4) eingesetzt sind.

7. Einrichtung zum Einbringen von Mikrowellenenergie gemäß Anspruch 5, dadurch gekennzeichnet, daß die koaxiale Übertragungsleitung, die von dem langgestreckten Leiter (6) und dem Rohrelement (4) gebildet wird, ein erstes und ein zweites Ende besitzt und daß sie außerdem umfaßt:
- eine erste Koaxial-Koaxial-Übergangseinheit (15) mit einem ersten Ende und einem mit dem ersten Ende der Übertragungsleitung verbundenen zweiten Ende,
- und einer zweiten Koaxial-Koaxial-Übergangseinheit (16) mit einem ersten Ende und einem mit dem zweiten Ende der koaxialen Mikrowellenübertragungsleitung verbundenen zweiten Ende.

8. Einrichtung zum Einbringen von Mikrowellenenergie gemäß Anspruch 7, dadurch gekennzeichnet, daß das erste Ende der ersten Übergangseinheit (15) mittels eines ersten Mikrowellenfensters (2) verschlossen ist und das erste Ende der zweiten Übergangseinheit (16) mittels eines zweiten Mikrowellenfensters (3) verschlossen ist, wobei die koaxiale Mikrowellenübertragungsleitung den langgestreckten elektrischen Leiter (6), das Rohrelement (4), die erste und die zweite Übergangseinheit (15, 16) und das erste und das zweite Fenster (2, 3), die zusammen einen luftdichten Behälter definieren, umfaßt.

9. Einrichtung zum Einbringen von Mikrowellenenergie gemäß Anspruch 8, dadurch gekennzeichnet, daß
- das Rohrelement (4) einen kreisförmigen Querschnitt und einen bestimmten Innendurchmesser besitzt,
- der elektrische Leiter (6) der elektrotechnischen Einrichtung ebenfalls einen kreisförmigen Querschnitt und einen bestimmten Außendurchmesser besitzt,
- jedes der Fenster (2, 3)
. einen kreisförmigen Wellenleiterabschnitt (27, 30) mit einem bestimmten Innendurchmesser,
. einen langgestreckten Mittelleiter (33, 34) mit kreisförmigem Querschnitt, der zum kreisförmigen Wellenleiterabschnitt koaxial ist und einen bestimmten Außendurchmesser besitzt,
. und einen ringförmigen Anschlag (35, 36), der im kreisförmigen Wellenleiterabschnitt (27, 30) und auf dem Mittelleiter des Fensters gleiten kann und aus einem für Mikrowellen durchlässigen dielektrischen Material besteht, umfaßt
- und jede der Übergangseinheiten (15, 16)
. einen kegelstumpfartigen Wellenleiterabschnitt (17, 18) mit kreisförmigem Querschnitt, der zwischen den Wellenleiterabschnitt des entsprechenden Fensters und das hohle Rohrelement eingesetzt ist und einen Innendurchmesser besitzt, der sich zwischen dem Innendurchmesser des Rohrelementes bis zum Innendurchmesser des kreisförmigen Wellenleiterabschnittes des Fensters allmählich ändert,
. und einen inneren und konischen elektrischen Leiter (19, 20) mit kreisförmigem Querschnitt, der zwischen den elektrischen Leiter der elektrotechnischen Einrichtung und den Mittelleiter des entsprechenden Fensters eingesetzt ist und einen Außendurchmesser, der sich vom Außendurchmesser des Leiters der elektrotechnischen Einrichtung bis zum Außendurchmesser des Mittelleiters des Mikrowellenfensters allmählich ändert, umfaßt.

10. Einrichtung zum Einbringen von Mikrowellenenergie gemäß Anspruch 9, dadurch gekennzeichnet, daß jedes der Mikrowellenfenster (2, 3) eine erste konische Dichtung (37, 38), die zwischen seinem Anschlag (35, 36) und seinem kreisförmigen Wellenleiterabschnitt (27, 30) eine Dichtung bildet und eine zweite konische Dichtung (39, 40), die zwischen seinem ringförmigen Anschlag (35, 36) und seinem Mittelleiter (33, 34) eine Dichtung bildet, umfaßt.

11. Einrichtung zum Einbringen von Mikrowellenenergie gemäß Anspruch 5, dadurch gekennzeichnet, daß die koaxiale Übertragungsleitung ein erstes und ein zweites Ende umfaßt, die von einem ersten bzw. von einem zweiten Mikrowellenfenster verschlossen werden.

12. Einrichtung zum Einbringen Mikrowellenenergie gemäß Anspruch 11, dadurch gekennzeichnet, daß das Rohrelement (4) mit einer Auslaßleitung (10) versehen ist, die dazu dient, den Wasserdampf aus der koaxialen Mikrowellenübertragungsleitung zu entleeren, wobei das eingesickerte Wasser als Folge einer Einbringung von Mikrowellenenergie in Wasserdampf umgewandelt wird.

13. Einrichtung zum Einbringen von Mikrowellenenergie gemäß Anspruch 5, dadurch gekennzeichnet, daß das dielektrische Isoliermaterial (7) mit Öl imprägniert ist und daß das Rohrelement (4) mit wenigstens einer Bodenauslaßleitung versehen ist, durch die das aus dem Isoliermaterial austretende Öl mit erhöhter Fluidität durch die Schwerkraft in einen Ölfänger (44) entleert wird.

14. Einrichtung zum Trocknen eines dielektrischen Isoliermaterials, das für Wasser und Mikrowellen durchlässig ist und einen Teil einer elektrotechnischen Einrichtung bildet, die einen inneren und langgestreckten elektrischen Leiter besitzt, der mit dem mit Wasser durchfeuchteten erwähnten Isoliermaterial ummantelt ist, dadurch gekennzeichnet, daß sie umfaßt:
- ein hohles Rohrelement (4) aus einem elektrisch leitenden Material,
- Mittel zum Anbringen der elektrotechnischen Einrichtung (5) in diesem Rohrelement, wobei der elektrische Leiter (6) zum Rohrelement (4) koaxial ist, derart, daß eine koaxiale Mikrowellenübertragungsleitung gebildet wird,
- Mittel für die Ausbreitung von Mikrowellen durch die koaxiale Übertragungsleitung und folglich durch das dielektrische Isoliermaterial, um das Wasser, mit dem das dielektrische Isoliermaterial (7) durchfeuchtet ist, zu erhitzen und in Wasserdampf umzuwandeln,
- und Mittel (10, 43) zum Entleeren des Wasserdampfs in das Äußere der koaxialen Mikrowellenübertragungsleitung, wobei eine Umwandlung des Wassers in Wasserdampf und eine Entleerung des Wasserdampfs aus der Übertragungsleitung eine Trocknung des dielektrischen Isoliermaterials bewirken.

15. Einrichtung zum Trocknen eines dielektrischen Isoliermaterials gemäß Anspruch 14, dadurch gekennzeichnet, daß die Mittel für die Ausbreitung von Mikrowellen umfassen:
- eine Hochleistungs-Mikrowellenquelle (41), die Mikrowellen emittiert und mit einem ersten Ende der koaxialen Mikrowellenübeitragungsleitung verbunden ist,
- und eine angepaßte Last (42), die mit einem zweiten Ende der koaxialen Leitung verbunden ist, derart, daß im Betrieb die Mikrowellen von der Hochleistungs-Mikrowellenquelle zur angepaßten Last übertragen werden und sich dabei durch die koaxiale Übertragungsleitung bewegen, wobei die Energie der Mikrowellen, die nicht vom Wasser, mit dem das dielektrische Isoliermaterial durchfeuchtet ist, absorbiert wird, von der angepaßten Last absorbiert wird, um eine Reflexion der Mikrowellen auf Höhe der Last und die Bildung einer stationären Welle in der koaxialen Mikrowellenübertragungsleitung zu verhindern.

16. Einrichtung zum Trocknen eines dielektrischen Isoliermaterials gemäß Anspruch 14, dadurch gekennzeichnet, daß die Mittel für die Ausbreitung der Mikrowellen durch die koaxiale Übertragungsleitung umfassen:
- eine Hochleistungs-Mikrowellenquelle (41) zum Emittieren von Mikrowellen,
- einen Mikrowellenzirkulator (45), der zwischen ein erstes Ende der Übertragungsleitung und die Mikrowellenquelle eingesetzt ist,
- einen Wellenleiterkurzschluß (47), der mit einem zweiten Einlaß der koaxialen Mikrowellenübertragungsleitung verbunden ist,
- und eine angepaßte Last (46), die mit dem Zirkulator (45) verbunden ist, derart, daß im Betrieb die Mikrowellen bei ihrem Austreten aus der Hochleistungs-Mikrowellenquelle an den Kurzschluß übertragen werden und dabei durch den Zirkulator und die koaxiale Übertragungsleitung verlaufen, wobei die Mikrowellen vom Wellenleiterkurzschluß reflektiert und zur angepaßten Last übertragen werden und sich dabei durch die koaxiale Übertragungsleitung und den Zirkulator bewegen, wobei die Energie der die angepaßte Last erreichenden Mikrowellen von dieser absorbiert wird und eine stationäre Welle mit Maxima und Minima im Inneren der koaxialen Mikrowellenübertragungsleitung erzeugt wird, wenn die Mikrowellen vom Kurzschluß reflektiert werden.

17. Einrichtung zum Trocknen eines dielektrischen Isoliermaterials gemäß Anspruch 16, dadurch gekennzeichnet, daß der Wellenleiterkurzschluß (47) ein einstellbarer Kurzchluß ist, der verschoben werden kann, um die Position der Maxima und der Minima der stationären Welle in der koaxialen Übertragungsleitung zu verändern, um zu erreichen, daß das Wasser, mit dem das dielektrische Isoliermaterial durchfeuchtet ist, gleichmäßig erhitzt wird.

18. Einrichtung zum Trocknen eines dielektrischen Isoliermaterials gemäß Anspruch 14, dadurch gekennzeichnet, daß die Mittel zur Evakuierung (10, 43) des Wasserdampfes Mittel (43) zum Absaugen des Wasserdampfes umfassen.

## Claims

1. A method of drying water-permeable and microwavepermeable dielectric insulation in an electrotechnical equipment (5) including an inner and elongated electric conductor (6) wrapped in said insulation infiltrated with water, characterized in that it consists in:
- mounting said electrotechnical equipment (5) within a hollow tubular element (4) made of electrically conducting material, the electric conductor (6) being coaxial with said tubular element (4) to thereby form a coaxial, microwave transmission line (15);
- propagating microwaves through the coaxial transmission line to heat the water infiltrated within the dielectric insulation (7) and transform it into water vapor; and
- evacuating the water vapor outside of said coaxial transmission line (15), the water being thus transformed into water vapor and evacuated outside of the transmission line causing drying of the dielectric insulation.

2. A dielectric insulation drying method according to claim 1, characterized in that said water vapor evacuating step comprises a step consisting in sucking the water vapor outside of the coaxial, microwave transmission line.

3. A dielectric insulation drying method according to claim 1, characterized in that said microwave propagating step consists in:
- producing within said coaxial transmission line a standing wave with maximums and minimums, and
- moving said maximums and minimums of the standing wave along the transmission line to produce a uniform heating of the water throughout said dielectric insulation (7).
4. A dielectric insulation drying method according to claim 1, wherein the dielectric insulation is impregnated with oil, characterized in that it further comprises a step of evacuating oil from said dielectric insulation (7) outside of the transmission line.

5. A microwave energy applicator for applying microwave energy to water infiltrated within a water-permeable and microwave-permeable dielectric insulation of an electrotechnical equipment including an inner and elongated electric conductor wrapped in said dielectric insulation, characterized in that it comprises:
- a hollow tubular element (4) made of electrically conducting material; and
- means for mounting the electrotechnical equipment (5) within the tubular element in such a manner that said electric conductor (6) be coaxial with the tubular element (4) to form a coaxial, microwave transmission line capable of propagating microwaves through the dielectric insulation (7), to thereby apply microwave energy to the infiltrated water.

6. A microwave energy applicator according to claim 5, characterized in that said means for mounting said equipment comprises annular support members (8, 9) inserted between the tubular element (4) in the electrotechnical equipment (5), said support members being made of a dielectric material transparent to microwaves and presenting passages (9′) from one side to the other side of said support members when inserted between the equipment (5) and the tubular element (4).

7. A microwave energy applicator according to claim 5, characterized in that the coaxial transmission line formed by the elongated conductor (6) in the tubular element (4) has first and second ends, and in that it further comprises:
- a first coaxial-to-coaxial transition (15) having a first end and having a second end connected to the first end of the transmission line; and
- a second coaxial-to-coaxial transition (16) having a first end and having a second end connected to the second end of the coaxial, microwave transmission line.

8. A microwave energy applicator according to claim 7, characterized in that the first end of the first transition (15) is closed by means of a first microwave window (2) and the first end of the second transition (16) is closed by means of a second microwave window (3), the coaxial, microwave transmission line including the elongated electric conductor (6), the tubular element (4), the first and second transitions (15, 16) and the first and second windows (2, 3) defining together an air-tight enclosure.

9. A microwave energy applicator according to claim 8, characterized in that:
- the tubular element (4) is circular in cross section and has a given inner diameter;
- the electric conductor (6) of the electrotechnical equipment is also circular in cross section and has a given outer diameter;
- each of the windows (2, 3) comprises:
. a section of circular waveguide (27, 30) having a given inner diameter;
. an elongated, central conductor (33, 34) circular in cross section, coaxial with the circular waveguide section and having a given outer diameter; and
. an annular stopper (35, 36) slidable in the sectional circular waveguide (27, 30) and on the central conductor of the window, this stopper being made of a dielectric material transparent to microwaves; and
- each of the transitions (15, 16) comprises:
- a frusto-conical waveguide section circular in cross section, interposed between the waveguide section of the corresponding window and the hollow tubular element, and having an inner diameter gradually varying from the inner diameter of the tubular element to the inner diameter of said circular waveguide section of the window; et
- an inner, taper electric conductor (19, 20) circular in cross section, interposed between the electric conductor of the electrotechnical equipment and the central conductor of the corresponding window, and having an outer diameter gradually varying from the outer diameter of the conductor of the electrotechnical equipment to the outer diameter of the central conductor of the microwave window.

10. A microwave energy applicator according to claim 9, characterized in that each of the microwave windows (2, 3) comprises a first O-ring (37, 38) forming a sealing joint between its stopper (35, 36) and its circular waveguide section (27, 30), and a second O-ring (39, 40) forming a sealing joint between its annular stopper (35, 36) and its central conductor (33, 34).

11. A microwave energy applicator according to claim 5, characterized in that the coaxial transmission line comprises first and second ends closed by means of first and second microwave windows, respectively.

12. A microwave energy applicator according to claim 11, characterized in that the tubular element (4) comprises an outlet conduit (10) for evacuating water vapor outside of the coaxial, microwave transmission line, the infiltrated water being transformed into water vapor upon application of microwave energy.

13. A microwave energy applicator according to claim 5, characterized in that the dielectric insulation (7) is impregnated with oil, and in that the tubular element (4) comprises at least one bottom outlet conduit through which oil of increased fluidity, from the insulation, is evacuated by gravity toward an oil trap (44).

14. An apparatus for drying water-permeable and microwave-permeable dielectric insulation in an electrotechnical equipment including an inner and elongated electric conductor wrapped in the insulation infiltrated with water, characterized in that it comprises:
- a hollow tubular element (4) made of electrically conducting material;
- means for mounting the electrotechnical equipment (5) within the tubular element, the electric conductor (6) being coaxial with the tubular element (4) thereby forming a coaxial, microwave transmission line;
- means for propagating microwaves through the coaxial transmission line and accordingly through the dielectric insulation to heat said water infiltrated within the dielectric insulation (7) and transform it into water vapor; and
- means (10, 43) for evacuating the water vapor outside of the coaxial, microwave transmission line, a transformation of water into water vapor and an evacuation of said water vapor outside of the transmission line causing drying of the dielectric insulation.

15. A dielectric insulation drying apparatus according to claim 14, characterized in that the microwave propagating means comprises:
- a high power microwave source (41) generating microwaves and connected to a first end of the coaxial, microwave transmiss ion line; and
- a matched load (42) connected to a second end of said coaxial line, whereby, in operation, the microwaves are transmitted from the high power microwave source to the matched load through the coaxial transmission line, the energy of the microwaves which is not absorbed by the water infiltrated within the dielectric insulation being absorbed by the matched load to prevent reflection of microwaves at the level of said load and production of a standing wave within the coaxial, microwave transmission line.

16. A dielectric insulation drying apparatus according to claim 14, characterized in that the means for propagating microwaves through the coaxial transmission line comprises:
- a high power microwave source (41) for generating microwaves;
- a microwave circulator (45) interposed between a first end of the transmission line and said microwave source;
- a waveguide short circuit (47) connected to a second end of the coaxial, microwave transmission line; and
- a matched load (46) connected to the circulator (45), whereby, in operation, the microwaves are transmitted to the short circuit from the high power microwave source through the circulator and the coaxial transmission line, said microwaves are reflected by the waveguide short circuit and transmitted to the matched load through the coaxial transmission line and the circulator, the energy of the microwaves reaching the matched load being absorbed by said matched load, and a standing wave with maximums and minimums being produced inside of the coaxial, microwave transmission line as the microwaves are reflected by the short circuit.

17. A dielectric insulation drying apparatus according to claim 16, characterized in that said waveguide short circuit (47) is an adjustable short circuit, which is moved to change the position of the maximums and minimums of the standing wave in the coaxial transmission line to provide for uniform heating of the infiltrated water throughout the dielectric insulation.

18. A dielectric insulation drying apparatus according to claim 14, characterized in that the water vapor evacuating means (10, 43) comprises means (43) for sucking said water vapor.
